# EUROPÄISCHE PATENTSCHRIFT

(11) **EP 2 143 307 B1**
(45) Veröffentlichungstag und Bekanntmachung des Hinweises auf die Patenterteilung: **22.06.2011**
(21) Anmeldenummer: 08716278.0
(22) Anmeldetag: 05.03.2008
(51) Int. Cl.: H05H 1/44

(54) **PLASMADUSE**
PLASMA NOZZLE
BUSE A PLASMA

(30) Priorität: 05.03.2007 DE 102007010996
(43) Veröffentlichungstag der Anmeldung: 13.01.2010
(73) Patentinhaber: ABC-coron Electronic Entwicklungs-und Konstruktionsgesellschaft mbH, 21436 Marschacht (DE)
(72) Erfinder: Willimzik, Martin, 21423 Drage (DE)
(74) Vertreter: Maser, Jochen
(86) Internationale Anmeldenummer: PCT/EP2008/001761
(87) Internationale Veröffentlichungsnummer: WO 2008/107180

(56) Entgegenhaltungen:
- US-A- 5 008 511
- US-A1- 2005 118 350
- US-B1- 6 534 921

## Beschreibung

Die Erfindung betrifft eine Plasmadüse gemäß Oberbegriff des Anspruchs 1. Die Erfindung betrifft weiterhin ein Verfahren zur Behandlung von Oberflächen an Werkstücken gemäß dem Oberbegriff des Anspruchs 12.

Bekannt ist, dass Plasma aktivierte Oberfläche eine höhere Benetzbarkeit mit polaren Flüssigkeiten aufweisen (siehe auch EP 0497996 B1). Dies ist insbesondere bei polymeren Oberflächen wünschenswert, wenn die Adhäsion oder der Auftrag einer Flüssigkeit wie beispielweise einer Druckfarbe verbessert werden soll. Es ist auch bekannt, dass textile Oberflächen durch eine entsprechende Behandlung der Oberfläche besonders vorteilhafte Eigenschaften hinsichtlich der Haltbarkeit und Verfilzung zeigen. Bei temperaturempfindlichen Oberflächen wie polymeren oder textilen Oberflächen führt allerdings die hohe Temperatur im Plasma zu einer Zerstörung der Oberfläche. Dieser Umstand wird nach dem Stand der Technik dadurch gelöst, dass nicht die Oberfläche direkt mit dem Plasma überstrichen wird, sondern ein zusätzliches Prozessgas durch den Lichtbogen geleitet wird. Dadurch entsteht aus dem Prozessgas ein teilionisiertes reaktives Gas mit geringerer Temperatur als in dem Lichtbogenplasma.

Eine entsprechende Anordnung ist in der Druckschrift EP 0497996 B1 dargestellt. Düsen, in denen ein Prozessgas mit einem Plasma in Kontakt kommt und dabei selbst zumindest teilionisiert wird, werden häufig auch als Plasmadüsen bezeichnet. Derartige Plasmadüsen gemäß dem Oberbegriff des Anspruchs 1 sind seit langem bekannt. So zeigen z.B. die US 5008511A die DE 685455, die DE 19532412 C2, die EP 0761415 B1 und die EP 1335641 B1 entsprechende Düsen.

Aus der EP 0761415 B1 ist weiterhin eine Anordnung von mehreren entsprechenden Düsen nebeneinander bekannt. Mit einer entsprechenden Anordnung soll es ermöglicht werden, einen größeren Wirkbereich des aus der Düsenanordnung austretenden reaktiven Prozessgases zu erreichen. Die bekannten Plasmadüsen weisen dabei den Nachteil auf, dass ihre Leistung bezüglich des erreichbaren Plasmastroms, also dem aus der Düse austretenden reaktiven Prozessgasstroms, begrenzt ist. Dies liegt daran, dass die Energieübertragung von dem Lichtbogen im inneren des Düsenkanals auf den Prozessgasstrom auf den Kernbereich des Düsenkanals begrenzt ist. Eine Vergrößerung des Düsenkanals erlaubt zwar eine Erhöhung der Durchflussmenge des Prozessgases, jedoch strömt der Großteil des Prozessgases dann entlang der Wandung des Düsenkanals und kommt nur direkt am Auslass der Düse mit dem Lichtbogen in Kontakt, wo der Energieübertrag gering ist.

In der EP 761415 B1 ist vorgeschlagen eine Anordnung von Plasmadüsen vorzusehen, die elektrisch parallel geschaltet sind. Obwohl bei einer entsprechenden Anordnung der Plasmastrom natürlich um die Anzahl der Düsen erhöht wird, weist diese Anordnung den gravierenden Nachteil auf, dass für jede einzelne Düse ein separater Hochspannungstransformator vorgesehen werden muss, wodurch der apparative Aufwand erheblich steigt. Die Notwendigkeit für separate Transformatoren liegt darin begründet, dass bei einer Parallelschaltung der Düsen die Zündung der Lichtbögen unabhängig voneinander erfolgt. Sobald jedoch in der ersten Düse ein Lichtbogen gezündet wird, bricht die Ausgangsspannung des Transformators ein, da der elektrische Widerstand der Düse schlagartig sinkt, und eine Zündung paralleler Lichtbögen ist nicht mehr möglich.

Darüber hinaus ist ein Lichtbogen, der zwischen einer Stiftelektrode und einer Ringelektrode verläuft, wie es in der Druckschrift EP 0761415 B1 beschriebenen ist, nicht stabil, sondern spaltet sich an der Düsenöffnung auf und kann durch den Druck des ausströmenden Arbeitsgases aus dem Düsenauslass heraus auf die zu behandelnde Oberfläche gedrückt werden. Dies ist insbesondere deshalb nachteilhaft, da die hohe Temperatur des Lichtbogenplasmas zu Beschädigungen auf der zu behandelnden Oberfläche führen kann.

Aufgabe der vorliegenden Erfindung ist es nun, eine Plasmadüse und ein Verfahren zum Behandeln von Oberflächen mit solchen Plasmadüsen mit hoher Effizienz bereitzustellen, so dass der Anteil des reaktiven Prozessgases, der aus der Plasmadüse austritt, erhöht wird, ohne den Wirkungsgrad der Plasmadüse zu verringern.

Gemäß der Erfindung wird die Aufgabe durch eine Plasmadüse mit den Merkmalen des Anspruchs 1 und einem Verfahren gemäß den Merkmalen des Anspruchs 10 gelöst. Weiterentwicklungen der erfindungsgemäßen Plasmadüse sind den entsprechenden Unteransprüchen zu entnehmen.

Die erfindungsgemäße Plasmadüse dient dazu, Oberflächen hinsichtlich der Oberflächenenergie gezielt zu verändern. Bei dieser Ausführung der Plasmadüse wird zur Erhöhung des Plasmastroms anstelle einer einfachen Erweiterung beziehungsweise Vergrößerung des einen Düsenkanals zumindest ein weiterer separater Düsenkanal vorgesehen, die in eine gemeinsame Düsenaustrittsöffnung der Düsenspitze münden. Dadurch wird der Plasmastrom in Abhängigkeit der den Elektroden zugeordneten Düsenkanäle vervielfacht. Insbesondere sind zwei Düsenkanäle vorgesehen, wodurch der Plasmastrom verdoppelt wird. Die aus den Düsenkanälen austretenden Plasmaströme werden dann im Auslass der Düse zu einem einzigen Plasmastrom vereinigt. Der Entladungskanal des Lichtbogens erstreckt sich bei der erfindungsgemäßen Düse im normalen Betrieb durch die Düsenkanäle, ohne dass der Lichtbogen auf die Wandung der Düsenkanäle überspringt, wodurch zugleich die Lebensdauer der Plasmadüse erhöht wird, da die Ablagerung von Abbrandspuren im Inneren der Düsenkanäle vermieden wird. Messungen haben nun gezeigt, dass der Lichtbogen zwischen den Spitzen der Stiftelektroden und entlang der Düsenkanäle verläuft. Der Prozessgasstrom wird durch die vorzugsweise beiden Düsenkanäle geleitet und durch die spezielle Düsengeometrie an der Zusammenführung der Düsenkanäle vereinigt.

Diese Anordnung ist besonders vorteilhaft, da hier im Gegensatz zu efnem einfachen verbreiterten Düsendurchmesser ein höheres Prozessgasvolumen mit dem Plasma im Lichtbogen wechselwirkt und am Düsenende das reaktive Prozessgas, nicht aber der Lichtbogen austritt.

Bei der erfindungsgemäßen Ausführung der Plasmadüse wird das initiale Plasma in einem Lichtbogen erzeugt. Die Zündung des Lichtbogens kann vorteilhafterweise durch eine hochfrequente Wechselspannung erfolgen. Typische Zündspannungen liegen je nach Auslegung der Plasmadüse beispielsweise zwischen 3 kV und 25 kV. Nach dem Zündvorgang sinkt die zur Aufrechterhaltung des Lichtbogens notwendige Spannung, abhängig von der Düsengeometrie, auf einen Wert von etwa 500 V bis 5 KV ab. Typische Frequenzen für die Wechselspannung liegen zwischen 15 kHz und 50 kHz. Höhere Frequenzen sind hier nur bedingt geeignet, da es dann zu einer Störung des technischen Umfeldes im funktechnischen Sinne kommen kann und somit eine erhöhter Abschirmungsaufwand nötig wird.

Bevorzugt ist vorgesehen, dass ein Düsenaufsatz eine Durchgangsbohrung aufweist und zumindest eine Wandung der Durchgangsöffnung aus einem elektrisch nicht leitenden Material hergestellt ist. Dadurch wird auch ein Überspringen des Lichtbogens auf den Düsenauslass in jedem Falle verhindert. Es ist somit gewährleistet, dass der Lichtbogen zu keiner Zeit mit der zu behandelnden Oberfläche in Berührung kommt. Dies bietet zweierlei Vorteile: Zum einen wird eine Zerstörung der Oberfläche durch das heiße Plasma direkt im Lichtbogen vermieden. Nur das reaktive Arbeitsgas strömt aus der Düsenöffnung und wird die zu behandelnde Oberfläche geleitet. Zum anderen wird dadurch ein wichtiger Beitrag zum Arbeitsschutz gewährleistet. Dadurch, dass der Lichtbogen nicht bis zur Düsenmündung reichen kann, ist eine Verletzung - Brandwunden oder elektrischer Schlag - im Betrieb nahezu ausgeschlossen.

Bei einer besonders bevorzugten Anordnung mehrerer Plasmadüsen sind die Düsen Bestandteil eines einzigen geschlossenen, in Reihe geschalteten Stromkreises. Dadurch erfolgt die Zündung in allen Plasmadüsen synchron. Somit kann die Versorgung der Anordnung aus einem einzigen Transformator erfolgen, da das Einbrechen der Ausgangsspannung nach dem Zünden der Lichtbögen keinen Einfluss auf den Zündvorgang nehmen kann.

Weiterentwicklungen der erfindungsgemäßen Anordnung sind den entsprechenden Unteransprüchen zu entnehmen. Im Folgenden wird die Erfindung anhand einiger Zeichnungen näher erläutert. Dabei zeigen:
- Figur 1:: eine erfindungsgemäße Plasmadüse im Schnitt,
- Figur 2:: eine alternativ Ausführungsform der Plasmadüse gemäß Figur 1 und
- Figur 3:: eine schematische Darstellung einer erfindungsge- mäßen Anordnung von Plasmadüsen.

In Figur 1 ist eine erfindungsgemäße Plasmadüse im Detail dargestellt. Die Düse besteht aus einem Gehäuse 1, in welchem ein Isolationsblock 2 sowie zwei Elektrodeneinheiten 3,3' angeordnet sind. Die Elektrodeneinheiten 3,3' dienen zum einen der Einleitung elektrischer Energie für die Plasmaerzeugung und zum anderen der Zuführung der für die Plasmaerzeugung erforderlichen Prozessgases. Dazu ist jeweils ein Anschlussstift 4 vorgesehen, welcher mit einer Stiftelektrode 5 verschraubt ist. Der Anschlussstift 4 und die Stiftelektrode 5 sind jeweils in einer Hülse 6 eingefasst, welche auf der Seite des Anschlussstifts 4 Gaseintrittsbohrungen 7 aufweist.

Auf der Seite der Stiftelektrode 5 sind die Hülsen 6 durch Strömungsleitkörper 8 zum Erzeugen einer Wirbelströmung abgeschlossen. Die Elektrodeneinheiten sind in Aufnahmebohrungen 9 des Isolationsblocks 2 eingesetzt, wobei jeweils am Fuß der Aufnahmebohrungen 9 eine Druckkammer 10 entsteht, in welche das Prozessgas durch Zuleitungskanäle 11 einströmt. Die Stiftelektroden 5 weisen zusätzlich einen Mittelkanal 12 auf, durch welchen Prozessgas aus der Mitte der gewölbten Endfläche 13 der Stiftelektroden 5 austreten kann. Austrittsseitig ist an dem Isolationsblock 2 eine Düsenspitze 14 angeordnet, welche Düsenkanäle 15 aufweist, die mit den Aufnahmebohrungen 9 des Isolationsblocks 2 fluchten. Die Düsenkanäle weisen eine konische Form auf und münden in einer gemeinsamen Austrittsöffnung 16. Dabei laufen die durch die Aufnahmebohrungen 9 und die Düsenkanäle 15 gebildeten Strömungskanäle unter spitzem Winkel aufeinander zu, so dass zwischen den Düsenkanälen 15 nur ein schmaler Steg aus leitfähigem Material verbleibt. Im Betrieb wird Prozessgas über die Zuleitungskanäle 11 in die Druckkammern 10 eingeleitet und gelangt von dort durch die Gaseintrittsbohrungen 7 in die Hülsen 6. Aus den Hülsen 6 strömt ein Teil des Prozessgases durch die Mittelkanäle 12 der Stiftelektroden 5. Der Großteil des Prozessgases tritt durch die Strömungsleitkörper 8 in die Düsenkanäle 15 ein und wird dabei in eine Wirbelströmung versetzt. Die Prozessgasströme werden durch die konische Form der Düsenkanäle 15 beschleunigt und vereinigen sich in der Austrittsöffnung 16 eines Düsenaufsatzes 17. Je nach Anforderung an die Strömung des Plasmas kann die Drehrichtung der Strömungen in den Düsenkanälen 15 gleichsinnig oder gegensinnig gewählt werden. Zur Erzeugung eines Plasmas aus der Prozessgasströmung wird über die Anschlussstifte 4 eine Wechselspannung zwischen den Elektrodeneinheiten 3,3' angelegt. Bei Erreichen der erforderlichen Zündspannung wird jeweils zwischen nah beieinander liegenden Kanten der Stiftelektroden 5 ein Lichtbogen gezündet, welcher die Elektrodeneinheiten 3,3' verbindet. Durch den Lichtbogen wird das Prozessgas aufgeheizt und ionisiert und tritt als reaktives Medium aus der Austrittsöffnung 16 aus. Durch die Trennung des Lichtbogens von der Düsenspitze 13 wird die Ablagerung von Abbrandspuren im Bereich der Austrittsöffnung 16 verhindert, wodurch die Standzeit der erfindungsgemäßen Plasmadüse deutlich erhöht wird. Die Standzeit wird weiterhin dadurch erhöht, dass das aus den Mittelkanälen 12 austretende Prozessgas die Ablagerung von Abbrandspuren auf der Stiftelektroden 5 reduziert.

In Figur 2 ist eine alternativ Ausführungsform der Plasmadüse gemäß Figur 1 dargestellt. Nachfolgend werden lediglich die Abweichungen gegenüber der Ausführungsform in Figur 1 beschrieben. Die Düsenspitze 14 ist mit einem Düsenaufsatz 17 versehen. Die Düsenspitze 14 endet mit einer Austrittsöffnung 16, welche gerade noch die beiden Düsenkanäle 15 miteinander verbindet, so dass eine gemeinsame Austrittsöffnung 16 gegeben ist. Zur Verlängerung der Düsenaustrittsöffnung 16 ist ein lösbar an der Düsenspitze 14 vorgesehener Düsenaufsatz 17 vorgesehen. Dieser Düsenaufsatz 17 kann unterschiedliche Längen der Durchgangsbohrungen aufweisen. Eine entsprechende Anpassung der Länge kann in Abhängigkeit der gewünschten Funktion bezüglich der Durchmischung und/oder Beruhigung der zusammengeführten Plasmaströme durch die einzelnen Düsenkanäle 15 ausgewählt werden. Des Weiteren kann die Länge des Düsenaufsatzes in Abhängigkeit der Strömungsgeschwindigkeit des Plasmagases stehen, um sicherzustellen, dass der Lichtbogen nicht aus dem Düsenaufsatz 17 austritt, um Beschädigungen der zu behandelnden Oberfläche oder mögliche Verletzungen zu vermeiden.

Der Düsenaufsatz 17 umfasst zumindest eine Wandung in einer Durchgangsöffnung, die aus dielektrischem Material ausgebildet ist. An dem austrittsseitigen Ende der Durchgangsöffnung kann der Düsenaufsatz 17 eine umlaufende Wulst aufweisen, die beispielsweise als Führungs- oder Gleitkufen ausgebildet sind, um gegebenenfalls eine zu behandelnde Oberfläche des Werkstückes daran entlang zu führen beziehungsweise um die Plasmadüse gleitend entlang der zu behandelnden Oberfläche zu führen. Des Weiteren kann vorgesehen sein, dass die Durchgangsöffnung des Düsenaufsatzes 17 konisch sich verjüngt, um eine Beschleunigung des erzeugten Plasmastrahles zu erzeugen. Ebenso kann eine Aufweitung der Durchgangsbohrung vorgesehen sein, um in anderen Anwendungsfällen eine Reduzierung der Strömungsgeschwindigkeit und eine größere Auftrefffläche des Plasmas zu erzielen.

Wird zum Betrieb der Plasmadüse über die Anschlussstifte 4 an die Stiftelektroden 3 und 3' eine hochfrequente Wechselspannung angelegt, bildet sich beim Erreichen der Zündspannung ein Lichtbogen aus. Der Lichtbogen verläuft dabei symmetrisch von der Spitze der einen Stiftelektrode 3 durch den entsprechenden Düsenkanäle 15 über die Trennwand hinweg durch den anderen Düsenkanal 15 zur zweiten Stiftelektrode 3'. Der Lichtbogen hat seinen Scheitelpunkt zwischen den beiden Stiftelektroden 3,3'.

Nachdem der Lichtbogen gezündet hat, sinkt die zur Aufrechterhaltung des Lichtbogens notwendige Spannung auf einen Wert von beispielsweise 500 V bis 5kV ab.

Das Prozessgas strömt durch die Düsenkanäle 15 und tritt dabei in Wechselwirkung mit dem Lichtbogen. Dabei wird das Prozessgas durch die Elektronen und Ionen im Lichtbogen zumindest teilweise ionisiert. Dieses ionisierte, reaktive Prozessgas - auch Plasmastrom genannt - wird in der Austrittsöffnung 16 vereinigt und durch die Geometrie der Düsenspitze 14 beziehungsweise des Düsenaufsatzes 17 entsprechend der weiteren Anwendung vorteilhaft geformt.

Bewegt man die Oberfläche eines zu behandelnden Werkstückes relativ zur Düsenspitze 14 beziehungsweise zum Düsenaufsatz 17, so überstreicht der Plasmastrom diese Oberfläche. Dabei wird Oberflächenenergie an den überstrichenen Flächen derart vergrößert, dass polare Flüssigkeiten diese Oberflächen besser benetzen.

In Figur 3 ist eine erfindungsgemäße Anordnung von Plasmadüsen schematisch dargestellt. Die Anordnung besteht aus vier Paaren von Plasmadüsen 20, welche jeweils aus einem Isolationsblock 21, einer Düsenspitze 22, zwei Düsenkanälen 23 und zwei Elektroden 24 bestehen. Die Zuleitungen für das Prozessgas sind in dieser Darstellung der Übersichtlichkeit halber weggelassen. Zwischen den Paaren von Plasmadüsen 20 der Anordnung ist jeweils eine Isolierung 25 aus einem Material mit hoher Durchschlagfestigkeit angeordnet. Die Verschaltung der Elektroden 24 ist so ausgeführt, dass alle Plasmadüsen 20 in Reihe geschaltet sind. Dazu ist die erste Elektrode 24 der ersten Plasmadüse mit einer Spannungsquelle 26 in Form eines Transformators verbunden, die zweite E-lektrode 24 der ersten Plasmadüse 20 ist mit der ersten Elektrode 24 der zweiten Plasmadüse 20 verbunden usw. Die zweite Elektrode 24 der letzten Plasmadüse 20 ist wiederum mit der Spannungsquelle 26 verbunden, wodurch der Stromkreis geschlossen wird. Wird die Spannungsquelle 26 aktiviert, so wird in allen Plasmadüsen 20 gleichzeitig ein Lichtbogen gezündet, erst danach bricht die Spannung der Spannungsquelle 26 durch den rasch ansteigenden Strom ein. Durch die Reihenschaltung der Plasmadüsen 20 befinden sich die benachbarten Düsenspitzen 22 auf unterschiedlichen Potenzialen, daher ist die Isolierung 25 erforderlich. Für jedes Paar von Plasmadüsen 20 ist ein schaltbarer Überbrückungskontakt 27 vorgesehen. Dadurch ist es möglich, einzelne Paare von Plasmadüsen 20 der Anordnung zu deaktivieren, um z.B. die Bearbeitungsbreite einer Plasmabearbeitungsanlage oder das Austrittsmuster der Plasmaströme zu steuern.

## Patentansprüche

1. Plasmadüse mit einem Gehäuse (1), welche eine erste Elektrodeneinheit (3) aufweist, welcher ein erster Düsenkanal (15) zugeordnet ist, wobei der erste Düsenkanal (15) zumindest eine elektrisch leitfähige Wandung aufweist und gegen die erste Elektradeneinheit (3) isoliert ist, und welches zumindest eine weitere Elektrodeneinheit (3') aufnimmt, mit Mitteln (11) zum Zuführen eines Prozessgasstroms zu jeder Elektrodeneinheit (3, 3'), wobei den weiteren Elektrodeneinheit (3, 3') jeweils ein separater Düsenkanal (15) zugeordnet ist, welcher eine leitfähige Wandung aufweist, die gegen die jeweils zugeordnete Elektrodeneinheit (3') isoliert ist, wobei die separaten Düsenkanäle (15) so angeordnet sind, dass sich die Prozessgasströme in einer gemeinsamen Düsenaustrittsöffnung (16) einer die Düsenkanäle (15) umfassenden Düsenspitze (14) vereinigen, und wobei die Wandungen des ersten und des zweiten Düsenkanals (15) elektrisch unmittelbar miteinander verbunden sind, **dadurch gekennzeichnet, dass** Mitteln zum Anlegen einer Spannung zwischen der ersten und der zweiten Elektrodeneinheit (3, 3') vorgesehen sind, so dass ein Entladungs-kanal des Lichtbogens sich zwischen den Elektrodeneinheiten (3, 3') entlang den Düsenkanälen (15) erstreckt.

2. Plasmadüse nach Anspruch 1, **dadurch gekennzeichnet**, das die Düsenkanäle (15) in eine einzige leitfähige Düsenspitze (14) eingearbeitet sind.

3. Plasmadüse nach Anspruch 1, **dadurch gekennzeichnet, dass** die Düsenkanäle (15, 23) von zumindest zwei benachbarten Plasmadüsen in eine gemeinsame Düsenspitze (14, 22) münden.

4. Plasmadüse nach Anspruch 1 oder 2, **dadurch gekennzeichnet, dass** Mittel (8) zum Erzeugen einer Wirbelströmung in den Düsenkanälen (15) vorgesehen sind, die vorzugsweise so ausgeführt sind, dass sich In den Düsenkanälen (15) gleichsinnige oder gegesinnige Wirbelströmungen ergeben.

5. Plasmadüse nach einem der Ansprüche 1 bis 3, **dadurch gekennzeichnet, dass** sich die Düsenkanäle (15) entgegen der Strömungsrichtung der Prozessgasströme in einen Isolationsblock (2) fortsetzen, in welchem die Elektrodeneinheiten (3,3') gelagert sind und vorzugsweise die Mittel (8) zum Erzeugen der Wirbelströmung Bestandteil der Elektrodeneinheiten (3,3') sind.

6. Plasmadüse nach Anspruch 1, **dadurch gekennzeichnet, dass** das Gehäuse (2) Kanäle (11) zum Zuleiten der Prozessgasströme aufweist.

7. Plasmadüse nach Anspruch 1, **dadurch gekennzeichnet, dass** auf die Austrittsöffnung (16) der Düsenspitze (14) ein Düsenaufsatz (17) lösbar befestigbar ist.

8. Plasmadüse nach Anspruch 6, **dadurch gekennzeichnet, dass** der Düsenaufsatz (17) eine Durchgangsöffnung aufweist und zumindest eine Wandung der Durchgangsöffnung aus einem dielektrischen Material ausgebildet ist.

9. Plasmadüse nach Anspruch 6 oder 7, **dadurch gekennzeichnet, dass** der Düsenaufsatz (17) eine kanalförmige Durchgangsöffnung aufweist, die als Durchmischungs- und Beruhigungsstrecke für die zugeführten Plasmaströme aus den zumindest zwei Düsenkanälen (15) vorgesehen ist.

10. Verfahren zur Behandlung einer Oberfläche von Werkstücken mit zumindest einer Plasmadüse nach einem der vorhergehenden Ansprüche, **dadurch gekennzeichnet, dass** an die Elektrodeneinheiten (3, 3', 24) der Plasmadüse eine hochfrequente Wechselspannung angelegt wird, so dass zwischen den Elektrodeneinheiten (3, 3') und entlang der Düsenkanäle (15) ein Lichtbogen erzeugt wird.

11. Verfahren nach Anspruch 10, **dadurch gekennzeichnet, dass** bei der Ansteuerung von wenigstens zwei Plasmadüsen zur Oberflächenbehandlung von Werkstücken die Elektroden (3, 3', 24) elektrisch in Reihe geschalten werden und vorzugsweise die Wandungen der Düsenkanäle (23) von jeweils zwei benachbarten Plasmadüsen (20) elektrisch unmittelbar miteinander verbunden werden.

12. Verfahren nach Anspruch 10, **dadurch gekennzeichnet, dass** das den Elektradeneinheiten (3, 3', 24) zugeführte Prozessgas mit einer Strömungsgeschwindigkeit eingestellt wird, so dass der sich in der Düsenspitze (14, 22) bildende Lichtbogen nicht aus der Austrittsöffnung (16) der Düsenspitze (14) oder der Durchgangsbohrung des Düsenaufsatzes (17) austritt und vorzugsweise die zu behandelnde Oberfläche des Werkstücks mit Abstand zur Austrittsöffnung der Düsenspitze (14, 22) oder zur Durchgangsöffnung des Düsenaufsatzes (17) positioniert und insbesondere die zu behandelnde Oberfläche des Werkstückes an der Düsenspitze (14, 22) oder dem Düsenaufsatz (17) der Plasmadüse entlang geführt wird.

13. Verfahren nach Anspruch 10, **dadurch gekennzeichnet, dass** die Anordnung mit mehreren Plasmadüsen durch einen einzigen Transformator (26) versorgt wird.

14. Verfahren nach Ansprüche 10, **dadurch gekennzeichnet, dass** die Anordnung aus einer geradzahligen Anzahl von Plasmadüsen besteht, welche größer als zwei ist, und dass die einzelnen Düsenspitzen (14, 22) der Anordnung gegeneinander isoliert werden und insbesondere zur Isolierung ein Isolator (25) mit hoher Durchschlagfestigkeit eingesetzt wird und vorzugsweise als Isolator (25) Teflon oder Keramik verwendet wird.

15. Verfahren nach Anspruch 10, **dadurch gekennzeichnet, dass** für jeweils zwei über die Wandungen ihrer Düsenkanäle (23) verbundene Plasmadüsen (20) ein schaltbarer Überbrückungskontakt (27) vorgesehen wird.

## Claims

1. A plasma nozzle provided with a housing (1), which plasma nozzle has an electrode unit (3) with which as first nozzle channel (15) is associated, said first nozzle channel (15) having at least one electrically conductive wall and being insulated from the first electrode unit (3), and which housing accommodates at least one further electrode unit (3'); and provided with means (11) for supplying a process gas stream to each electrode unit (3, 3'), the electrode units (3, 3') having each, associated therewith, a separate nozzle channel (15) that has an electroconductive wall insulated from the respective, associated electrode unit (3, 3'), with the separate nozzle channels (15) being disposed in such a manner that the process gas streams are merged in a common nozzle outlet opening (16) of a nozzle tip (14) comprising the nozzle channels (15), and with the walls of the first and second nozzle channels (15) being electrically connected directly to each other, **characterised in that** means for applying a voltage between the first and second electrode units (3, 3') are provided, such that a discharge channel of the electric arc extends between the electrode units (3, 3') along the nozzle channels (15).

2. The plasma nozzle as claimed in claim 1, **characterised in that** the nozzle channels (15) are integrated into a single electroconductive nozzle tip (14).

3. The plasma nozzle as claimed in claim 1, **characterised in that** the nozzle channels (15, 23) of at least two adjacent plasma nozzles lead to a common nozzle tip (14, 22).

4. The plasma nozzle as claimed in claim 1 or 2, **characterised in that** means (8) for generating a turbulent flow are provided in the nozzle channels (15), said means being preferably realised in such manner that turbulent flows turning in the same direction or turning in opposing directions are generated within the nozzle channels (15).

5. The plasma nozzle as claimed in any one of claims 1 to 3, **characterised in that** the nozzle channels (15) are continued, as considered in a direction opposite to the flow direction of the process gas streams, in an insulation block (2) in which the electrode units (3, 3') are accommodated, and **in that** preferably the means (8) for generating said turbulent flows are constituent parts of the electrode units (3, 3).

6. The plasma nozzle as claimed in claim 1, **characterised in that** the housing (2) is provided with channels (11) for supplying the process gas streams.

7. The plasma nozzle as claimed in claim 1, **characterised in that** a nozzle top part (17) is removably attachable to the outlet opening (16) of the nozzle tip (14).

8. The plasma nozzle as claimed in claim 6, **characterised in that** the nozzle top part (17) has a through hole and at least one wall of the through hole is made of a dielectric material.

9. The plasma nozzle as claimed in claim 6 or 7, **characterised in that** the nozzle top part (17) is provided with a channel-shaped through hole which is designed as a mixing and calming section for the plasma streams supplied coming from the at least two nozzle channels (15).

10. A method for treating the surface of workpieces using at least one plasma nozzle as claimed in any one of the preceding claims, **characterised in that** a high-frequency alternating voltage is applied to the electrode units (3, 3', 24) of the plasma nozzle, such that an electric arc is generated between the electrode units (3, 3') and along the nozzle channels (15).

11. The method as claimed in claim 10, **characterised in that** upon activation of at least two plasma nozzles for the surface treatment of workpieces, the electrodes (3, 3', 24) are electrically connected in series and preferably the walls of the nozzle channels (23) of two respectively adjacent plasma nozzles (20) are electrically connected directly to each other.

12. The method as claimed in claim 10, **characterised in that** the flow velocity of the process gas supplied to the electrodes (3, 3', 24) is adjusted in such a manner that the electric arc formed in the nozzle tip (14, 22) does not come out of the outlet opening (16) of the nozzle tip (14) or of the through hole of the nozzle top part (17), **in that** preferably the surface of the workpiece is positioned at a given distance with respect to the outlet opening of the nozzle tip (14, 22) or to the through hole of the nozzle top part (17), and **in that** in particular the workpiece surface to be treated is moved along the nozzle tip (14, 22), or the nozzle top part (17), of the plasma nozzle.

13. The method as claimed in claim 10, **characterised in that** the assembly comprising a plurality of plasma nozzles is powered by a single transformer (26).

14. The method as claimed in claim 10, **characterised in that** the assembly consists of an even number of plasma nozzles which is greater than two, **in that** the individual nozzle tips (14, 22) of the assembly are insulated from each other, **in that** said insulation is realised utilising an insulator (25) having a high dielectric strength, and **in that** said insulator (25) is preferably made from Teflon or from a ceramic.

15. The method as claimed in claim 10, **characterised in that** a switchable bridging contact (27) is provided for every couple of plasma nozzles (20) connected via the walls of their nozzle channels (23), respectively.

## Revendications

1. Buse à plasma pourvue d'un boîtier (1), laquelle buse présente une unité d'électrode (3) à laquelle est associé un premier canal de buse (15), le premier canal de buse (15) présentant au moins une paroi électroconductrice et étant isolé par rapport à la première unité d'électrode (3), et lequel boîtier abrite au moins une autre unité d'électrode (3'); et pourvue de moyens (11) permettant d'amener un flux de gaz de processus à chaque unité d'électrode (3, 3'), un canal de buse (15) séparé qui présente une paroi électroconductrice isolée par rapport à l'unité d'électrode (3, 3') respective étant respectivement associé aux unités d'électrode (3, 3'), les canaux de buse (15) séparés étant disposés de telle sorte que les flux de gaz de processus se rejoignent dans un orifice de sortie de buse (16) commun d'une pointe de buse (14) qui comprend les canaux de buse (15), et les parois du premier et du deuxième canal de buse (15) étant directement reliées l'une à l'autre de manière électrique, **caractérisée en ce que** des moyens permettant d'appliquer une tension entre la première et la deuxième unité d'électrode (3, 3') sont prévus, de telle sorte qu'un canal de décharge de l'arc électrique s'étend entre les deux unités d'électrode (3, 3'), le long des canaux de buse (15) .

2. Buse à plasma selon la revendication 1, **caractérisée en ce que** les canaux de buse (15) sont intégrés dans une seule pointe de buse (14) électroconductrice.

3. Buse à plasma selon la revendication 1, **caractérisée en ce que** les canaux de buse (15, 23) d'au moins deux buses à plasma voisines débouchent dans une pointe de buse (14, 22) commune.

4. Buse à plasma selon la revendication 1 ou 2, **caractérisée en ce qu'**il est prévu des moyens (8) permettant de créer un courant tourbillonnaire dans les canaux de buse (15), lesquels sont de préférence réalisés de manière à produire dans les canaux de buse (15) des courants tourbillonnaires de même sens ou de sens opposé.

5. Buse à plasma selon l'une des revendications 1 à 3, **caractérisée en ce que** les canaux de buse (15) se poursuivent, dans le sens inverse des flux de gaz de processus, dans un bloc d'isolement (2), dans lequel sont logées les unités d'électrode (3, 3'), et **en ce que** de préférence les moyens (8) permettant de créer le courant tourbillonnaire font partie des unités d'électrode (3, 3').

6. Buse à plasma selon la revendication 1, **caractérisée en ce que** le boîtier (2) présente des canaux (11) permettant d'amener les flux de gaz de processus.

7. Buse à plasma selon la revendication 1, **caractérisée en ce qu'**un élément rapporté de buse (17) peut être fixé de manière amovible sur l'orifice de sortie (16) de la pointe de buse (14).

8. Buse à plasma selon la revendication 6, **caractérisée en ce que** l'élément rapporté de buse (17) présente un trou de passage, et **en ce qu'**au moins une paroi du trou de passage est réalisée en un matériau diélectrique.

9. Buse à plasma selon la revendication 6 ou 7, **caractérisée en ce que** l'élément rapporté de buse (17) présente un trou de passage en forme de canal qui est prévu comme section de brassage et de stabilisation pour les flux de plasma provenant desdits au moins deux canaux de buse (15).

10. Procédé permettant de traiter une surface de pièces à usiner à l'aide d'au moins une buse à plasma selon l'une des revendications précédentes, **caractérisé en ce qu'**une tension alternative à haute fréquence est appliquée aux unités d'électrode (3, 3', 24) de la buse à plasma, de sorte qu'un arc électrique soit généré entre les unités d'électrode (3, 3') et le long des canaux de buse (15).

11. Procédé selon la revendication 10, **caractérisé en ce que**, lors de l'activation d'au moins deux buses à plasma en vue du traitement de surface de pièces à usiner, les électrodes (3, 3', 24) sont montées électriquement en série, et **en ce que** de préférence les parois des canaux de buse (23) de respectivement deux buses à plasma voisines (20) sont reliées directement l'une à l'autre de manière électrique.

12. Procédé selon la revendication 10, **caractérisé en ce que** le gaz de processus amené aux unités d'électrode (3, 3', 24) est réglé à une vitesse de flux telle que l'arc électrique se formant dans la pointe de buse (14, 22) ne sort pas de l'orifice de sortie (16) de la pointe de buse (14) ou du trou de passage de l'élément rapporté de buse (17), et **en ce que** de préférence la surface à traiter de la pièce à usiner est positionnée à une distance donnée de l'orifice de sortie de la pointe de buse (14, 22) ou du trou de passage de l'élément rapporté de buse (17), et **en ce que** notamment la surface à traiter de la pièce à usiner est déplacée le long de la pointe de buse (14, 22) ou de l'élément rapporté de buse (17) de la buse à plasma.

13. Procédé selon la revendication 10, **caractérisé en ce que** la disposition comportant plusieurs buses à plasma est alimentée par un seul transformateur (26) .

14. Procédé selon la revendication 10, **caractérisé en ce que** la disposition se compose d'un nombre pair de buses à plasma qui est supérieur à deux, et **en ce que** les différentes pointes de buse (14, 22) de la disposition sont isolées les unes par rapport aux autres, et **en ce que** cette isolation est réalisée notamment par un isolateur (25) à résistance diélectrique élevée, et **en ce que** l'isolateur (25) utilisé de préférence est du téflon ou de la céramique.

15. Procédé selon la revendication 10, **caractérisé en ce qu'**un contact de pontage (27) commutable est respectivement prévu pour deux buses à plasma (20) reliées par les parois de leurs canaux de buse (23).
